# EUROPÄISCHE PATENTSCHRIFT

(11) **EP 3 683 519 B1**
(45) Veröffentlichungstag und Bekanntmachung des Hinweises auf die Patenterteilung: **12.03.2025**
(21) Anmeldenummer: 19000570.2
(22) Anmeldetag: 18.12.2019
(51) Int. Cl.: F24H 1/20, F24H 9/20, F24H 9/45, F24H 15/156, F24H 15/242, F24H 15/395, F24H 15/464

(54) **WARMWASSERGERÄT**
WARM WATER DEVICE
APPAREIL D'EAU CHAUDE

(30) Priorität: 19.01.2019 DE 102019000378
(43) Veröffentlichungstag der Anmeldung: 22.07.2020
(73) Patentinhaber: Stiebel Eltron GmbH & Co. KG, 37603 Holzminden (DE)
(72) Erfinder: Kronenberg, Philipp, 33034 Brakel (DE); Nolte, Ralf-Rainer, 37671 Höxter (DE)

(56) Entgegenhaltungen:
- WO-A1-2014/136097
- WO-A2-2007/010335
- CN-Y- 2 623 700
- DE-B3- 102015 016 247
- DE-C1- 10 112 670
- DE-U1- 202014 007 689

## Beschreibung

Die vorliegende Erfindung betrifft ein Warmwassergerät sowie ein Verfahren zum Betreiben eines Warmwassergerätes. Ein Warmwassergerät ist insbesondere ein Warmwasserspeicher, ohne darauf beschränkt zu sein. Die vorliegende Erfindung findet insbesondere in allen Bereichen Anwendung, in denen ein Korrosionsschutz benötigt wird.

Es ist bekannt, insbesondere im Bereich von Warmwasserspeichern, verschiedene Arten von Korrosionsschutzsystemen vorzusehen. Die häufig emaillierten Speicherbehälter, die in derartigen Vorrichtungen eingesetzt werden, weisen Fehlstellen auf, die sich ohne entsprechende Passivierung zu Korrosionsstellen entwickeln. Besonders hervorzuheben sind Opferanoden und Fremdstromanoden als Beispiele von Korrosionsschutzsystemen. Der Vorteil von Opferanoden ist, dass der Korrosionsschutz auch ohne Stromversorgung aufrechterhalten wird, außerdem wird der Stromverbrauch des Warmwassergerätes verringert. Dabei werden Opferanoden, die häufig Magnesium aufweisen, durch die Verwendung verbraucht und müssen zu gegebener Zeit gewechselt werden, wobei die Bestimmung des Zeitpunktes, zu dem die Opferanode verbraucht ist, kompliziert ist.

Aus der US 8,649,671 ist eine mit Magnesium ummantelte Fremdstromanode bekannt. Das anfänglich vorhandene Magnesium sorgt für eine Passivierung der Fehlstellen, der langfristige Korrosionsschutz wird durch den extern eingespeisten elektrischen Strom gewährleistet.

Aus der DE 101 126 60 sowie dem Gebrauchsmuster DE 20 2004 017 83 sind Warmwasserspeicher mit einer Opfer- und einer Fremdstromanode bekannt. Die beschriebenen Geräte weisen Schalteinrichtungen auf, um bei einem Stromausfall von der Fremdstromanode auf die Opferanode umzuschalten und dadurch den Korrosionsschutz durchgehend zu gewährleisten.

Aus der DE 10 2004 004 064 ist eine Vorrichtung zur Überwachung einer Opferanode bekannt. Der Zustand der Opferanode wird über den Schutzstrom bestimmt.

Aus der WO 2007/010 335 ist ein Warmwassergerät mit einer Fremdstrom- und einer Magnesiumanode bekannt, die kombiniert eingesetzt werden.

Vor dem Hintergrund des Standes der Technik war es eine Aufgabe, ein verbessertes Warmwassergerät bereitzustellen, das einen sicheren Korrosionsschutz bei verringertem Stromverbrauch gewährleistet.

Gemäß einem ersten Aspekt wird die Aufgabe durch ein Warmwassergerät, insbesondere einen Warmwasserspeicher, gemäß Anspruch 1 gelöst.

Eine isolierte Montage der Fremdstromanode bzw. der Opferanode in dem Speicher bedeutet, dass kein direkter elektrischer Kontakt zwischen der jeweiligen Anode und dem metallischen Behältergehäuse besteht. Eine Isolierung ist zwischen dem Behälter und der jeweiligen Anode eingebracht.

Der Erfindung liegt die Erkenntnis zugrunde, dass das elektrische Potential zwischen Fremdstromanode und Speicher einen Verbrauchszustand der Opferanode angibt. Das elektrische Potential und damit das Schutzpotential des Speichers hängt nämlich von einem Verbrauchszustand der Opferanode ab. Diese Ausführung ermöglicht demnach eine tatsächliche Erfassung des Anodenzustands.

Das Warmwassergerät weist eine elektrische Steuerung auf, die dazu eingerichtet ist, die Fremdstromanode selektiv mit Strom zu versorgen, wobei die Potentialbestimmungseinheit vorzugsweise als Teil der elektrischen Steuerung ausgebildet ist.

Die Opferanode ist über die Elektronik der elektrischen Steuerung mittels eines schaltbaren Kontaktes elektrisch bzw. stromlos mit dem Speicher verbunden.

Das Warmwassergerät weist ferner eine Abnutzungserkennungseinheit auf, die dazu eingerichtet ist, eine Abnutzung der Opferanode zu erkennen und die Fremdstromanode dann, wenn eine Abnutzung der Opferanode erkannt wird, mit elektrischem Potential zu beaufschlagen.

Dadurch, dass die erfindungsgemäße Korrosionsschutzeinrichtung eine Abnutzungserkennungseinheit aufweist, wird die Fremdstromanode nur dann, wenn eine Abnutzung der Opferanode erkannt wird, mit elektrischem Potential beaufschlagt, wodurch ein Stromverbrauch immer dann, wenn die Opferanode nicht abgenutzt ist, entfällt. Insbesondere dann, wenn die Abnutzungserkennung stromlos erfolgt, ist eine besonders starke Reduktion des Stromverbrauches erreichbar. Gegenüber dem Stand der Technik, bei dem beispielsweise die Opferanode als Sicherheitslösung für den Fall vorgesehen ist, dass die Fremdstromanode beispielsweise im Falle eines Stromausfalles ausfällt, ist hier die Fremdstromanode als Notfalllösung für den Ausfall, das heißt das Verbrauchen, der Opferanode vorgesehen.

In einer Ausführungsform weist die Abnutzungserkennungseinheit einen Druckschalter auf, der dazu eingerichtet ist, bei Abnutzung der Opferanode auszulösen.

Der Druckschalter hat den besonderen Vorteil, dass ein Kontakt, der beispielsweise die Fremdstromanode mit elektrischem Potential beaufschlagt, nur dann geschlossen wird, wenn eine mechanische Einwirkung, nämlich durch Druck, auf die Abnutzungserkennungseinheit einwirkt. Für die vorliegende Anwendung eignen sich sämtliche, dem Fachmann bekannte Ausgestaltungen von Druckschaltern.

In einer Ausführungsform ist der Druckschalter derart angeordnet, dass ein Innendruck des Speichers bei Abnutzung der Opferanode an dem Druckschalter anliegt, der zum Auslösen des Druckschalters geeignet ist.

In einer Ausführungsform weist die Opferanode einen Hohlraum im Inneren auf, der in einem unverbrauchten Zustand gegen das Behältervolumen isoliert ist, wobei der Druckschalter in Fluidverbindung mit dem Hohlraum steht, derart, dass bei einem Durchbruch durch die Fremdstromanode in den Hohlraum ein Auslösen des Druckschalters erfolgt.

Sobald die Opferanode hinreichend verbraucht ist, das Wasser aus dem Inneren des Speichers in den Hohlraum im Inneren der Opferanode tritt, liegt der Behälterinnendruck an dem Druckschalter an. Dadurch erfolgt eine Auslösung des Druckschalters. Der Druckschalter ist demnach insbesondere so ausgebildet, dass der Innendruck, der in dem Speicher des Warmwassergerätes anliegt, zum Auslösen ausreicht.

In einer Ausführungsform schließt das Auslösen des Druckschalters den Stromkreis der Fremdstromanode.

Indem der Stromkreis der Fremdstromanode unmittelbar durch das Auslösen des Druckschalters geschlossen wird, ist eine besonders einfache Versorgung der Fremdstromanode mit dem Schutzstrom möglich. Insbesondere kann eine mechanische Kopplung unmittelbar dazu führen, dass die mechanische Bewegung bzw. Auslösung des Druckschalters den Schaltkreis schließt.

In einer Ausführungsform weist das Warmwassergerät eine elektrische Steuerung auf, wobei das Auslösen des Druckschalters ein Signal an die elektrische Steuerung bereitstellt und die elektrische Steuerung dazu eingerichtet ist, bei Erlangen des Signals des Druckschalters die Fremdstromanode mit Strom zu versorgen.

Indem das Auslösen des Druckschalters ein Signal, das indikativ dafür ist, dass die Opferanode verbraucht ist, an eine elektrische Steuerung bereitstellt, ist eine angepasste Reaktion auf den Verbrauch der Opferanode möglich. Beispielsweise kann die elektrische Steuerung alternativ oder zusätzlich zu dem unmittelbaren Versorgen der Fremdstromanode mit Strom ein Signal mittels einer Bedieneinheit ausgeben. Das Signal kann dann dem Benutzer einen Hinweis geben, dass die Opferanode verbraucht und auszutauschen ist. Ebenso kann alternativ oder zusätzlich eine Verzögerung in die Beaufschlagung der Fremdstromanode mit Strom eingebaut sein. Es ist regelmäßig so, dass die Auslösung des Druckschalters erfolgt, bevor die Opferanode vollständig aufgebraucht ist. Nach dem Auslösen des Druckschalters kann die elektrische Steuerung demnach beispielsweise noch einige Zeit warten, bis die Fremdstromanode mit Strom versorgt wird. Während dieser Übergangsperiode kann gleichzeitig aber auch schon bereits ein Verbrauchssignal an einen Benutzer ausgegeben werden.

In einer Ausführungsform ist die Opferanode isoliert innerhalb des Speichers montiert und über die Elektronik der elektrischen Steuerung mittels eines schaltbaren Kontaktes elektrisch mit dem Speicher verbunden, insbesondere stromlos mit dem Speicher verbunden.

Der schaltbare Kontakt zur Verbindung der Opferanode mit dem Speicher kann insbesondere als Feldeffekttransistor oder als Relais ausgebildet sein. Das bevorzugte stromlose Verbinden zwischen Opferanode und Speicher ermöglicht, dass während der Betriebsperiode, während derer die Opferanode nicht verbraucht ist, kein aufzuwendender elektrischer Strom für die Sicherstellung des Korrosionsschutzes benötigt wird.

In einer Ausführungsform ist die elektrische Steuerung dazu eingerichtet, die elektrische Verbindung zwischen Opferanode und Speicher bei Erlangen des Signals des Druckschalters zu trennen.

Das Trennen von Opferanode und Speicher bei Erlangen des Signals des Druckschalters ist für den Betrieb der Fremdstromanode von Vorteil, da die Opferanode, wenn sie mit dem Behälter verbunden ist, eine Fremdkathode für die Fremdstromanode darstellt und demnach einen elektrischen Stromverbrauch bei Sicherstellung des Korrosionsschutzes mittels Fremdstromanode erhöht. In dieser Ausführungsform wird demnach der Stromverbrauch bei Sicherstellung des Korrosionsschutzes mittels Fremdstromanode reduziert.

In einer Ausführungsform weist das Warmwassergerät ferner eine Anzeigeeinheit auf, wobei die elektrische Steuerung dazu eingerichtet ist, einen Verbrauchszustand der Opferanode basierend auf dem Signal des Druckschalters an die Anzeigeeinheit auszugeben.

Beispielsweise kann die Anzeige bis zu einem Moment, an dem der Druckschalter auslöst, anzeigen, dass die Opferanode unverbraucht ist. Mit Auslösen kann dann angezeigt werden, dass die Opferanode verbraucht ist. Vorzugsweise wird zusätzlich angezeigt, dass eine bestimmte Zeit seit Auslösen des Druckschalters vergangen ist. Eine Anzeige kann beispielsweise bei Auslösen auf Gelb schalten und nach einer bestimmten Zeit letztlich auf Rot schalten, wobei Rot als Anzeichen dafür verstanden wird, dass die Opferanode tatsächlich dringend auszutauschen ist. Natürlich sind dies nur Beispiele, wie der Verbrauchszustand der Opferanode auf der Anzeigeeinheit dargestellt werden kann, auch andere Ausgestaltungen sind vorstellbar.

In einer Ausführungsform weist das Warmwassergerät ferner einen Heizflansch auf, der dazu eingerichtet ist, das Innere des Speichers aufzuheizen, wobei die Opferanode in den Heizflansch eingebracht und leitfähig mit dem Behälter verbindbar ist oder direkt in den Speicher montierbar ist.

In einer Ausführungsform weist die Korrosionsschutzeinrichtung eine Gleichspannungsquelle zur Versorgung der Fremdstromanode mit Gleichstrom auf, wobei die Gleichspannungsquelle eine konstante oder eine geregelte Gleichspannungsquelle ist.

Besonders vorteilhaft kann in dieser Ausführungsform das elektrische Potential zwischen Fremdstromanode und Speicher einen Verbrauchszustand der Opferanode angeben. Dieser Ausführungsform liegt die Erkenntnis zugrunde, dass das elektrische Potential und damit das Schutzpotential des Speichers von einem Verbrauchszustand der Opferanode abhängt. Diese Ausführung ermöglicht demnach eine tatsächliche Erfassung des Anodenzustands.

In einer Ausführungsform ist die Opferanode mittels eines schaltbaren Kontaktes elektrisch mit dem Speicher verbunden, wobei die Potentialbestimmungseinheit dazu eingerichtet ist, das Potential zwischen Fremdstromanode und Speicher zyklisch, insbesondere in regelmäßigen Abständen, zu bestimmen.

Dadurch, dass die Potentialbestimmung zyklisch erfolgt, ist in zyklischen Abständen eine Aussage über den Verbrauchszustand der Opferanode möglich.

In einer Ausführungsform ist die Potentialbestimmungseinheit dazu eingerichtet, den Kontakt zwischen Opferanode und Speicher für eine Potentialbestimmung zwischen Fremdstromanode und Speicher zu öffnen.

Indem der Kontakt zwischen Opferanode und Speicher geöffnet wird, werden Fehlerquellen zur Bestimmung des Potentials zwischen Fremdstromanode und Speicher minimiert. Insbesondere wird dadurch eine IR-freie Messung ermöglicht. Die kurzzeitige Trennung der elektrischen Verbindung zwischen Opferanode und Speicher ist für den Korrosionsschutz unkritisch. Nach dem Durchführen der Potentialbestimmung wird der elektrische Kontakt vorzugsweise wieder geschlossen, sodass der Korrosionsschutz weiter sichergestellt bleibt.

In einer Ausführungsform weist das Warmwassergerät ein Bedienteil, insbesondere mit Anzeigevorrichtung, und/oder eine Schnittstelle, insbesondere eine drahtlose Schnittstelle wie WLAN, auf, wobei die Abnutzungserkennungseinheit dazu eingerichtet ist, ein die Abnutzung der Opferanode beschreibendes Signal an das Bedienteil und/oder die Schnittstelle auszugeben.

Mittels der Anzeigevorrichtung und/oder der Schnittstelle kann das Warmwassergerät den Zustand insbesondere der Opferanode kommunizieren. Diese Ausführungsform, die die Anzeigevorrichtung und/oder die Schnittstelle umfasst, kann mit sämtlichen der oben beschriebenen Ausführungsformen kombiniert werden. Insbesondere kann die Anzeigevorrichtung und/oder die Schnittstelle zusammen mit der Erkennung mittels Druckschalter und/oder mit Potentialmessung kombiniert werden.

Gemäß einem weiteren Aspekt wird ein Verfahren zum Steuern eines Korrosionsschutzes eines Warmwassergerätes, insbesondere eines Warmwasserspeichers, vorgeschlagen.

Der Warmwasserspeicher weist einen Speicher und eine Korrosionsschutzeinrichtung mit Opferanode und Fremdstromanode auf. Das Verfahren weist die folgenden Schritte auf: Bestimmen eines Potentials zwischen Fremdstromanode und Speicher; Trennen einer elektrischen Verbindung zwischen Opferanode während das Potential zwischen Fremdstromanode und Speicher bestimmt wird; und Bestimmen einer Abnutzung der Opferanode anhand des zwischen Fremdstromanode und Speicher bestimmten Potentials, und optional bei Bestimmung, dass die Abnutzung einen vorbestimmten Schwellwert überschreitet: Kommunizieren der Abnutzung an ein Bedienteil und/oder eine Schnittstelle des Warmwassergerätes; und/oder Anlegen einer Gleichspannungsversorgung an die Fremdstromanode, vorzugsweise eine in Abhängigkeit der bestimmten Abnutzung regelbare Gleichspannungsversorgung; und/oder Schließen der elektrischen Verbindung der Opferanode von dem Speicher.

Weitere Vorteile und bevorzugte Ausgestaltungen werden nachfolgend mit Bezugnahme auf die beigefügten Figuren beschrieben. Hierbei zeigen:
- Fig. 1: schematisch und exemplarisch ein nicht beanspruchtes Warmwassergerät,
- Fig. 2: schematisch und exemplarisch eine weitere Ausführung eines nicht beanspruchten Warmwassergerätes,
- Fig. 3: schematisch und exemplarisch eine Ausführung eines Warmwassergerätes und
- Fig. 4: schematisch und exemplarisch ein Flussdiagramm eines nicht beanspruchten Verfahrens zum Steuern eines Korrosionsschutzes eines Warmwassergerätes

Fig. 1 zeigt schematisch und exemplarisch ein nicht beanspruchtes als Warmwasserspeicher ausgebildetes Warmwassergerät 1. Das Warmwassergerät 1 umfasst einen Speicher 10, der im Inneren ein Behältervolumen 12 umfasst, in dem insbesondere zu erwärmendes Wasser, vorzugsweise Brauchwasser, bereitgehalten wird. Über einen Heizkörper 14 wird die in dem Speicher 10 befindliche Flüssigkeit, insbesondere Wasser, erwärmt. Der Heizkörper 14 ist über einen Heizungsflansch 16 in dem Beispiel in dem Boden des Speichers 10 montiert. Ein- und Auslässe des Speichers 10 sind genauso wie elektrische Anschlüsse des Heizkörpers 14 der Einfachheit halber in der Zeichnung weggelassen. Warmwassergeräte 1, wie der exemplarisch gezeigte Warmwasserspeicher, sind grundsätzlich fachmännisch bekannt.

Das Warmwassergerät 1 unterscheidet sich von den bekannten Warmwassergeräten durch die Ausgestaltung des Korrosionsschutzes. Hierfür ist eine Korrosionsschutzeinrichtung 20 vorgesehen, die eine Fremdstromanode 22 und eine Opferanode 24 umfasst. Die Positionierung der Opferanode 24 und der Fremdstromanode 22 innerhalb des Speichers 10 ist beliebig. Die beispielhaft gezeigte Anordnung innerhalb des Heizflansches 16 ist eine Möglichkeit, alternativ können die jeweiligen Anoden aber natürlich auch direkt in den Speicher 10 montiert werden.

Die Korrosionsschutzeinrichtung 20 weist eine Abnutzungserkennungseinheit 30 auf, die dazu eingerichtet ist, eine Abnutzung der Opferanode 24 zu erkennen. Im Inneren der Opferanode 24 ist hierfür ein Kanal 26 ausgebildet, der in Fluidverbindung mit einem Druckschalter 32 steht. Alternativ zu einem Druckschalter 32 kann dieses Element auch als Drucksensor ausgestaltet sein. Durch Eigenkorrosion und die für den kathodischen Korrosionsschutz erforderlichen Reaktionen wird das Material der Opferanode 24 sukzessive verbraucht. Ist der Materialabbau entsprechend weit fortgeschritten, dringt Wasser aus dem Behältervolumen 12 in den Kanal 26 ein, womit der Wasserdruck an dem Druckschalter 32 anliegt und diesen betätigt. Hierfür kann der Druckschalter beispielsweise eine Sensoreinheit aufweisen. Durch diesen Druck des in den Kanal 26 einströmenden Wassers wird ein elektrischer Kontakt 33 betätigt und die Fremdstromanode 22 elektrisch leitend, beispielsweise mit einer Gleichspannungsquelle in einer Elektronik 40, verbunden. Die Gleichspannungsquelle kann eine konstante oder eine geregelte Spannungsquelle sein.

Die Fremdstromanode 22 ist isoliert in das Warmwassergerät 1 eingebracht. Auch die Opferanode 24 ist in diesem Beispiel mit einer Isolierung 28 isoliert in den Speicher 10 eingebracht. Eine elektrische Verbindung 29 sichert den Schluss des Stromkreises zwischen Opferanode 24 und Wand des Speichers 10. Alternativ kann die Opferanode 24 auch unmittelbar in elektrischem Kontakt mit der Behälterwand stehen.

Mit der Elektronik 40 ist ein Bedienteil 50 verbunden. Auf dem Bedienteil 50 kann ein Verbrauchszustand der Opferanode 24 mitgeteilt werden. Alternativ kann auch in der Elektronik 40 eine Schnittstelle, beispielsweise eine drahtlose Schnittstelle wie WLAN, etc., bereitgestellt sein, sodass ein Verbrauchszustand der Opferanode 24 über die Schnittstelle an einen Benutzer übermittelt wird.

Fig. 2 zeigt schematisch und exemplarisch eine weitere nicht beanspruchte Ausführung des Warmwassergerätes 1. Fig. 2 unterscheidet sich von Fig. 1 in der Ausgestaltung der Abnutzungserkennungseinheit 30, insbesondere ist der Druckschalter 32 ausgebildet, nicht den Stromkreis der Fremdstromanode 22 direkt zu schließen, sondern über das Schließen eines Kontaktes 36 ein Signal an die Elektronik 40 bereitzustellen. Der elektrische Kontakt des Druckschalters 32 wird dann in der Elektronik 40 weiterverarbeitet. Dies ergibt Vorteile bei der Fehlererkennung der Korrosionsschutzeinrichtung 20 sowie bei den Anzeigemöglichkeiten, insbesondere über das Bedienteil 50. Die Stromversorgung der Fremdstromanode 22 wird dann in diesem Ausführungsbeispiel in Abhängigkeit des Signals des Druckschalters 32 durch die Elektronik 40 aktiviert bzw. geschaltet.

Ferner kann in Fig. 2 gesehen werden, dass die Opferanode 24 isoliert eingebaut ist und über die Elektronik 40 und einen Kontakt 38 elektrisch mit dem Speicher 10 verbunden ist. Demnach befindet sich auf der Elektronik 40 ein elektrischer Kontakt, der die Opferanode 24 mit dem Behälter des Speichers 10 verbindet. Dieser Kontakt ist vorzugsweise stromlos geschlossen, insbesondere mittels eines Relais oder eines Feldeffekttransistors. Bei einem Verbrauch der Opferanode 24, das heißt bei einem Auslösen des Druckschalters 32, kann die Opferanode 24 mittels der Elektronik 40 von dem Speicher 10 getrennt werden. Dies ist für den Betrieb der Fremdstromanode 22 vorteilhaft, da die Opferanode 24, wenn sie mit dem Speicher 10 verbunden ist, eine Fremdkathode für die Fremdstromanode 22 darstellt.

Fig. 3 zeigt schematisch und exemplarisch eine weitere Ausführung des Warmwassergerätes 1. Anstelle des Druckschalters 32 wird die Abnutzung durch die Abnutzungserkennungseinheit 30 in diesem Beispiel durch eine Potentialmessung erreicht. In diesem Beispiel sind die Fremdstromanode 22 und die Opferanode 24 jeweils mittels einer Isolierung 28 und getrennt von dem Heizungsflansch 16 montiert gezeigt, wobei selbstverständlich auch eine Kombination einer oder beider der Anoden in dem Heizungsflansch 16 vorstellbar ist.

Die Fremdstromanode 22 und die Opferanode 24 sind in diesem Beispiel über die Elektronik 40 mit dem Speicher 10 verbunden. Die Abnutzungserkennungseinheit 30 umfasst in der Elektronik 40 eine Potentialbestimmungseinheit 42, die dazu eingerichtet ist, das Schutzpotential im Behälter zu erfassen, sowie eine vorzugsweise geregelte Gleichspannungsquelle 44, die dazu ausgebildet ist, das Schutzpotential einzuprägen. Das Schutzpotential wird insbesondere als das Potential zwischen Fremdstromanode 22 und Behälterwand des Speichers 10 verstanden. Das Schutzpotential baut sich insbesondere in der Nähe der Behälterwand im Speicher auf und vorzugsweise wird das Potential näherungsweise zwischen Fremdstromanode und der Behälterwand verwendet.

Über die Potentialbestimmungseinheit 42 wird zyklisch das Schutzpotential im Behälter erfasst. Die Erfassung erfolgt auch dann, wenn der Korrosionsschutz über die Opferanode 24 sichergestellt wird. Während der Potentialmessung wird ein Schalter 46 geöffnet, sodass keine durch die Spannungsquelle 44 eingeprägte Spannung anliegt. Für eine IR-freie Messung wird ferner kurzzeitig die elektrische Verbindung zwischen Opferanode 24 und Speicher 10 mittels eines Schalters 48 getrennt.

Anhand des erfassten Schutzpotentials kann im Betrieb mit der Opferanode 24 auf den Verbrauchszustand der Opferanode 24 zurückgeschlossen werden. Der Verbrauchszustand kann dem Benutzer, ebenso wie in den anderen Ausführungen, über das Bedienteil 50 oder eine Schnittstelle, zum Beispiel WLAN, etc., angezeigt werden und/oder zu regelungstechnischen Zwecken eingesetzt werden. In dieser Ausführung ist es möglich, den tatsächlichen Anodenzustand zu erfassen.

In der Ausgestaltung des Warmwassergerätes 1 gemäß Fig. 3 kann der Korrosionsschutz entweder durch die Opferanode 24 oder durch die Fremdstromanode 22 sichergestellt werden, wobei vorzugsweise immer nur eine der beiden Korrosionsschutzvarianten aktiv ist. Wird der Korrosionsschutz über die Fremdstromanode 22 sichergestellt, so wird die elektrische Verbindung mittels des Schalters 48 zwischen der isoliert eingebauten Opferanode 24 und dem Speicher 10 unterbrochen. Entsprechend wird die elektrische Verbindung zwischen Gleichspannungsquelle 44 und Fremdstromanode 22 mittels des Schalters 46 dann unterbrochen, wenn der Korrosionsschutz über die Opferanode 24 sichergestellt wird.

Der Schalter 48 ist im stromlosen Zustand geschlossen, wodurch der Korrosionsschutz auch im Falle eines Stromausfalls sichergestellt werden kann. Hierfür eignen sich Feldeffekttransistoren oder Relais.

Mehrere Betriebsmöglichkeiten sind für die Korrosionsschutzeinrichtung 20 gemäß dieser Ausführung vorstellbar. Nämlich kann die Opferanode 24 den grundlegenden Korrosionsschutz übernehmen, wobei die Fremdstromanode 22 dann aktiv wird und den Korrosionsschutz übernimmt, wenn die Opferanode 24 verbraucht ist und den Korrosionsschutz nicht mehr gewährleisten kann. Ebenfalls ist denkbar, dass die Fremdstromanode 22 den grundlegenden Korrosionsschutz sicherstellt und die Opferanode 24 lediglich im stromlosen Zustand den Korrosionsschutz gewährleistet.

Fig. 4 zeigt schematisch und exemplarisch ein Flussdiagramm eines Verfahrens 200 zum Steuern eines Korrosionsschutzes eines Warmwassergerätes. Das Warmwassergerät kann insbesondere eines der mit Verweis auf die vorstehenden Ausführungen beschriebenes Warmwassergerät 1 sein.

Das Verfahren 200 weist einen Schritt 210 des Trennens der elektrischen Verbindung zwischen Opferanode 24 und Speicher 10 auf und einen sich daran anschließenden Schritt 220 des Bestimmens eines Potentials zwischen Fremdstromanode 22 und Speicher 10 auf. Alternativ kann die Potentialbestimmung natürlich auch kontinuierlich oder in regelmäßigen Abständen durchgeführt werden, zusätzlich zu dem Fall, in dem gemäß Schritt 210 die elektrische Verbindung getrennt wurde.

In einem Schritt 230 wird eine Abnutzung der Opferanode 24 anhand des in Schritt 210 bestimmten Potentials zwischen Fremdstromanode 22 und Speicher 10 bestimmt. Beispielsweise kann das Potential mit einem Schwellwert verglichen werden. Optional kann festgestellt werden, dass die Abnutzung den vorbestimmten Schwellwert überschreitet.

In einem Schritt 232 wird die im Schritt 230 bestimmte Abnutzung an ein Bedienteil 50 und/oder eine Schnittstelle des Warmwassergerätes 1 kommuniziert. Alternativ oder zusätzlich wird in einem Schritt 234 eine Gleichspannungsversorgung an die Fremdstromanode 22 angelegt, um den Korrosionsschutz mittels der Fremdstromanode 22 sicherzustellen. Alternativ oder zusätzlich wird in einem Schritt 236 durch Schließen beispielsweise des Schalters 48 eine elektrische Verbindung der Opferanode 24 mit dem Speicher 10 geschlossen. Damit wird der Korrosionsschutz durch die Opferanode 24 sichergestellt.

## Patentansprüche

1. Warmwassergerät (1), insbesondere Warmwasserspeicher,
mit einem Speicher (10) und einer Korrosionsschutzeinrichtung (20) zum Schutz des Speichers vor Korrosion,
wobei die Korrosionsschutzeinrichtung (20) eine Opferanode (24) und eine Fremdstromanode (22) aufweist, die jeweils reversibel innerhalb des Speichers (10) montierbar und gegen den Speicher (10) isoliert sind,
wobei die Korrosionsschutzeinrichtung (20) eine Potentialbestimmungseinheit (42), die dazu eingerichtet ist, ein Potential zwischen der Fremdstromanode (22) und dem Speicher (10) zu bestimmen, und eine Abnutzungserkennungseinheit (30) aufweist, wobei die Abnutzungserkennungseinheit (30) dazu eingerichtet ist, eine Abnutzung der Opferanode (24) basierend auf dem von der Potentialbestimmungseinheit (42) bestimmten Potential zu bestimmen
wobei das Warmwassergerät (1) eine elektrische Steuerung (40) aufweist, die dazu eingerichtet ist, die Fremdstromanode (22) selektiv mit Strom zu versorgen,
wobei die Opferanode (24) über die Elektronik der elektrischen Steuerung (40) mittels eines schaltbaren Kontaktes (38) elektrisch mit dem Speicher (10) verbunden ist,
**dadurch gekennzeichnet, dass** der schaltbare Kontakt (38) einen Feldeffekttransistor oder ein Relais enthält und im stromlosen Zustand geschlossen ist, so dass die Opferanode (24) stromlos über den schaltbaren Kontakt (38) mit dem Speicher (10) verbunden ist.

2. Warmwassergerät (1) nach Anspruch 1, wobei die Potentialbestimmungseinheit (42) als Teil der elektrischen Steuerung (40) ausgebildet ist.

3. Warmwassergerät (1) nach einem der Ansprüche 1 bis 2, wobei das Warmwassergerät (1) ferner eine Anzeigeeinheit aufweist, wobei die elektrische Steuerung dazu eingerichtet ist, einen Verbrauchszustand der Opferanode (24) basierend auf dem Signal der Potentialbestimmungseinheit (42) an die Anzeigeeinheit auszugeben.

4. Warmwassergerät (1) nach einem der vorstehenden Ansprüche,
wobei das Warmwassergerät (1) ferner einen Heizflansch aufweist, der dazu eingerichtet ist, das Innere des Speichers aufzuheizen, wobei die Opferanode (24) in den Heizflansch eingebracht und leitfähig mit dem Behälter verbindbar ist oder direkt in den Speicher (10) montierbar ist.

5. Warmwassergerät (1) nach einem der vorstehenden Ansprüche,
wobei die Korrosionsschutzeinrichtung (20) eine Gleichspannungsquelle (44) zur Versorgung der Fremdstromanode (22) mit Gleichstrom aufweist, wobei die Gleichspannungsquelle (44) eine konstante oder eine geregelte Gleichspannungsquelle (44) ist.

6. Warmwassergerät (1) nach einem der vorstehenden Ansprüche,
wobei die Potentialbestimmungseinheit (42) dazu eingerichtet ist, das Potential zwischen Fremdstromanode (22) und Speicher (10) zyklisch, insbesondere in regelmäßigen Abständen, zu bestimmen.

7. Warmwassergerät (1) nach einem der vorstehenden Ansprüche,
wobei die Potentialbestimmungseinheit (42) dazu eingerichtet ist, den Kontakt (38) zwischen Opferanode (24) und Speicher (10) für eine Potentialbestimmung zwischen Fremdstromanode (22) und Speicher (10) zu öffnen.

8. Warmwassergerät (1) nach einem der vorstehenden Ansprüche,
wobei das Warmwassergerät (1) ein Bedienteil (50), insbesondere mit Anzeigevorrichtung, und/oder eine Schnittstelle, insbesondere eine drahtlose Schnittstelle wie W-Lan, aufweist, wobei die Potentialbestimmungseinheit (42) dazu eingerichtet ist, ein die Abnutzung der Opferanode (24) beschreibendes Signal an das Bedienteil (50) und/oder die Schnittstelle auszugeben.

## Claims

1. A hot water appliance (1), in particular a hot water storage tank,
comprising a storage tank (10) and a corrosion protection device (20) for protecting the storage tank from corrosion,
wherein the corrosion protection device (20) includes a sacrificial anode (24) and an impressed current anode (22), which can each be reversibly mounted within the storage tank (10) and are insulated against the storage tank (10),
wherein the corrosion protection device (20) includes a potential determining unit (42) arranged to determine a potential between the impressed current anode (22) and the storage tank (10), and a wear detection unit (30), wherein the wear detection unit (30) is arranged to determine wear of the sacrificial anode (24) based on the potential determined by the potential determining unit (42),
wherein the hot water appliance (1) includes an electric controller (40) arranged to selectively supply the impressed current anode (22) with power,
wherein the sacrificial anode (24) is electrically connected to the storage tank (10) via the electronics of the electric controller (40) by means of a switchable contact (38),
**characterised in that** the switchable contact (38) contains a field effect transistor or a relay and is closed in the currentless state, so that the sacrificial anode (24) is connected to the storage tank (10) via the switchable contact (38) when currentless.

2. The hot water appliance (1) according to claim 1, wherein the potential determining unit (42) is configured as part of the electric controller (40).

3. The hot water appliance (1) according to any one of claims 1 to 2, wherein the hot water appliance (1) further includes a display unit, wherein the electric controller is arranged to output a consumption state of the sacrificial anode (24) based on the signal of the potential determining unit (42) to the display unit.

4. The hot water appliance (1) according to any one of the preceding claims,
wherein the hot water appliance (1) further includes a flanged immersion heater arranged to heat the interior of the storage tank, wherein the sacrificial anode (24) is introduced into the flanged immersion heater and can be conductively connected to the tank, or can be directly assembled into the storage tank (10).

5. The hot water appliance (1) according to any one of the preceding claims,
wherein the corrosion protection device (20) includes a DC voltage source (44) for supplying the impressed current anode (22) with DC current, wherein the DC voltage source (44) is a constant or a controlled DC voltage source (44).

6. The hot water appliance (1) according to any one of the preceding claims,
wherein the potential determining unit (42) is arranged to determine the potential between the impressed current anode (22) and the storage tank (10) cyclically, in particular in regular intervals.

7. The hot water appliance (1) according to any one of the preceding claims,
wherein the potential determining unit (42) is arranged to open the contact (38) between the sacrificial anode (24) and the storage tank (10) for determining the potential between the impressed current anode (22) and the storage tank (10).

8. The hot water appliance (1) according to any one of the preceding claims,
wherein the hot water appliance (1) includes a programming unit (50), in particular comprising a display unit, and/or an interface, in particular a wireless interface such as WLAN, wherein the potential determining unit (42) is arranged to output a signal describing the wear of the sacrificial anode (24) to the programming unit (50) and/or the interface.

## Revendications

1. Appareil de production d'eau chaude (1), en particulier ballon d'eau chaude, comportant
un réservoir (10) et un système de protection contre la corrosion (20) destiné à protéger le réservoir de la corrosion ;
le système de protection contre la corrosion (20) présentant une anode sacrificielle (24) et une anode à courant imposé (22) qui sont chacune aptes à être montées dans le réservoir (10) de manière réversible et isolées par rapport au réservoir (10),
le système de protection contre la corrosion (20) présentant une unité de détermination de potentiel (42), qui est conçue pour déterminer un potentiel entre l'anode à courant imposé (22) et le réservoir (10), et une unité de détection d'usure (30), l'unité de détection d'usure (30) étant conçue pour déterminer une usure de l'anode sacrificielle (24) en fonction du potentiel déterminé par l'unité de détermination de potentiel (42),
l'appareil de production d'eau chaude (1) présentant une commande électrique (40) qui est conçue pour alimenter l'anode à courant imposé (22) en courant de manière sélective,
l'anode sacrificielle (24) étant raccordée électriquement au réservoir (10), par le biais du système électronique de la commande électrique (40), au moyen d'un contact (38) commutable ;
**caractérisé en ce que** le contact (38) commutable contient un transistor à effet de champ ou un relais et est fermé en l'absence de courant, de telle sorte que l'anode sacrificielle (24) est raccordée sans courant au réservoir (10) par le biais du contact (38) commutable.

2. Appareil de production d'eau chaude (1) selon la revendication 1, dans lequel l'unité de détermination de potentiel (42) fait partie de la commande électrique (40).

3. Appareil de production d'eau chaude (1) selon l'une des revendications 1 et 2, l'appareil de production d'eau chaude (1) présentant en outre une unité d'affichage, la commande électrique étant conçue pour délivrer à l'unité d'affichage un état de consommation de l'anode sacrificielle (24) en fonction du signal de l'unité de détermination de potentiel (42).

4. Appareil de production d'eau chaude (1) selon l'une quelconque des revendications précédentes,
l'appareil de production d'eau chaude (1) présentant en outre une résistance chauffante à bride qui est conçue pour chauffer l'intérieur du réservoir, l'anode sacrificielle (24) étant introduite dans la résistance chauffante à bride et pouvant être raccordée à la cuve de manière conductrice ou pouvant être montée directement dans le réservoir (10).

5. Appareil de production d'eau chaude (1) selon l'une quelconque des revendications précédentes,
dans lequel le système de protection contre la corrosion (20) présente une source de tension continue (44) destinée à alimenter l'anode à courant imposé (22) en courant continu, la source de tension continue (44) étant une source de tension continue (44) constante ou régulée.

6. Appareil de production d'eau chaude (1) selon l'une quelconque des revendications précédentes,
dans lequel l'unité de détermination de potentiel (42) est conçue pour déterminer de manière cyclique, en particulier à intervalles réguliers, le potentiel entre l'anode à courant imposé (22) et le réservoir (10).

7. Appareil de production d'eau chaude (1) selon l'une quelconque des revendications précédentes,
dans lequel l'unité de détermination de potentiel (42) est conçue pour ouvrir le contact (38) entre l'anode sacrificielle (24) et le réservoir (10) pour une détermination de potentiel entre l'anode à courant imposé (22) et le réservoir (10).

8. Appareil de production d'eau chaude (1) selon l'une quelconque des revendications précédentes,
l'appareil de production d'eau chaude (1) présentant un organe de commande (50), en particulier doté d'un dispositif d'affichage, et/ou une interface, en particulier une interface sans fil telle que de type WLAN, l'unité de détermination de potentiel (42) étant conçue pour délivrer à l'organe de commande (50) et/ou à l'interface un signal indicatif de l'usure de l'anode sacrificielle (24).
